# DEMANDE DE BREVET EUROPEEN

(11) **EP 4 050 426 A1**
(43) Date de publication de la demande: **31.08.2022**
(21) Numéro de dépôt: 21159690.3
(22) Date de dépôt: 26.02.2021
(51) Int. Cl.: G04B 19/24

(54) **DISPOSITIF HORLOGER COMPRENANT UNE BASCULE D'INACTIVATION D'UNE FONCTION ET PIÈCE D'HORLOGERIE COMPRENANT UN TEL DISPOSITIF**

(71) Demandeur: Patek Philippe SA Genève, 1204 Genève (CH)
(72) Inventeur: Gisler, Lukas, 1242 Satigny (CH)
(74) Mandataire: Micheli & Cie SA

(57) **Abrégé**

L'invention concerne un dispositif horloger (1) comprenant un levier de commande (2 ; 102) destiné à commander une fonction d'un mécanisme horloger (100) et une bascule d'inactivation (4 ; 104) apte à rendre inopérant l'actionnement dudit levier de commande (2 ; 102). Le dispositif (1) comprend en outre un levier d'actionnement (5 ; 105) monté libre en rotation sur le levier de commande (2 ; 102) et destiné à actionner ladite fonction en prenant appui sur une surface d'appui (6a ; 106) portée par un support mobile (6 ; 106). La bascule d'inactivation (4 ; 104) coopère quant à elle avec un organe (7 ; 107) qui, selon sa position, définit :
- une première position de ladite bascule (4 ; 104) dans laquelle celle-ci maintient ledit support (6 ; 106) dans une position prédéterminée de sorte que, lors de l'actionnement du levier de commande (2 ; 102), le levier d'actionnement (5 ; 105) prend appui sur ladite surface d'appui (6a ; 106a) pour activer la fonction ; et
- une deuxième position de ladite bascule (4 ; 104) dans laquelle celle-ci libère ledit support (6 ; 106) rendant ainsi inopérant l'actionnement dudit levier de commande (2 ; 102).
L'invention concerne également une pièce d'horlogerie comprenant un mécanisme horloger (100) comprenant une fonction et un tel dispositif (1) permettant de rendre inopérant l'actionnement du levier de commande (2) de cette fonction.
Enfin, l'invention concerne l'utilisation d'un tel dispositif (1) pour rendre inopérant l'actionnement d'un levier de commande (2 ; 102) d'une fonction de correction d'un indicateur des mois (110) d'un mécanisme horloger à calendrier lorsque l'indicateur des quantièmes indique un quantième différent de « un ».

## Description

La présente invention concerne un dispositif horloger comprenant un levier de commande destiné à commander une fonction d'un mécanisme horloger et une bascule d'inactivation apte à rendre inopérant l'actionnement dudit levier de commande.

Les pièces d'horlogerie, en particulier celles comprenant des complications, ont toutes des spécificités et leurs utilisateurs n'ont pas forcément une bonne connaissance de leur fonctionnement ni de leurs complications. Ainsi, il arrive régulièrement que des manipulations déconseillées soient effectuées malgré les instructions figurant dans le mode d'emploi, par exemple que le porteur d'une montre actionne un organe de commande à un moment inopportun ce qui peut avoir pour conséquence d'endommager certaines pièces ou du moins de nécessiter un retour de la montre en service après-vente.

Dans le cas particulier d'une pièce d'horlogerie à calendrier perpétuel, il est généralement recommandé voire nécessaire de respecter une séquence chronologique de correction. Ainsi, pour régler le quantième et le mois d'une telle pièce d'horlogerie, le mode d'emploi peut préciser qu'il faut commencer par mettre le quantième sur le premier jour du mois, régler ensuite le mois puis régler le quantième. Une telle séquence de correction permet d'éviter deux problèmes :
- dans le cas où la pièce d'horlogerie est réglée au 15 janvier et que nous sommes le 10 mars d'une année bissextile, si l'utilisateur ne respecte pas la séquence prescrite et corrige d'abord le mois, il passe au 15 février, puis au 15 mars. Ensuite, en corrigeant le quantième, en passant du 31 au 1er, le mécanisme passe au mois d'avril. L'utilisateur devra alors recommencer le réglage du mois en avançant de 47 mois pour retomber sur une année bissextile ;
- dans le cas où la pièce d'horlogerie est réglée au 28 janvier d'une année non bissextile et que nous sommes un 10 mars, si l'utilisateur ne respecte pas la séquence prescrite et corrige d'abord le mois, en passant au mois de février, le mécanisme étant au 28, celui-ci va rattraper les quatre jours de février et mettre la date au 1er, pendant la correction du mois. Ce rattrapage est « violent » pour le mécanisme et ne correspond pas à un fonctionnement normal.

Dans ce cas particulier, un dispositif qui empêcherait la correction du mois tant que l'utilisateur n'aurait pas réglé l'indicateur de quantième sur le quantième « un » permettrait d'éviter les problèmes susmentionnés.

De façon plus générale, un dispositif qui empêcherait des manipulations dès lors qu'elles seraient réalisées à des moments inappropriés (typiquement en dehors des prescriptions du manuel), représente un grand intérêt.

On préférera typiquement un dispositif rendant inopérant un organe de commande quand les conditions de sa bonne utilisation ne sont pas respectées plutôt qu'un dispositif entraînant son blocage dans la mesure où un blocage peut engendrer un risque de casse.

La demande internationale WO2019/243940 décrit un mécanisme horloger de ce type qui empêche l'activation de la fonction de réveil d'une pièce d'horlogerie lorsque le barillet de sonnerie n'est pas suffisamment armé. A cette fin, ce mécanisme comprend un isolateur capable de lire sur une came l'état d'armage du barillet de sonnerie et permettant, lorsque le barillet n'est pas suffisamment armé, de lever un cliquet porté par le levier de commande de la fonction de sonnerie de sorte que les dents de la roue à rochet solidaire de la roue à colonne qui commande l'activation du mécanisme de sonnerie lui soient inatteignables. Ainsi, l'actionnement dudit levier de commande est rendu inopérant. Dans un tel mécanisme, l'isolateur doit impérativement agir sur le cliquet porté par le levier de commande et l'écarter suffisamment pour qu'il ne puisse pas atteindre les dents de la roue à rochet et cela sur tout le débattement angulaire du levier de commande. Un tel mécanisme présente ainsi peu de liberté quant à l'agencement des différents organes.

Un objectif de la présente invention consiste à proposer un dispositif permettant d'empêcher l'activation d'une fonction d'un mécanisme horloger en remédiant au moins en partie aux inconvénients précités.

L'invention concerne à cette fin un dispositif horloger comprenant un levier de commande destiné à commander une fonction d'un mécanisme horloger et une bascule d'inactivation apte à rendre inopérant l'actionnement dudit levier de commande.

Selon l'invention, ledit dispositif comprend un levier d'actionnement monté libre en rotation sur le levier de commande et destiné à actionner ladite fonction en prenant appui sur une surface d'appui portée par un support mobile. La bascule d'inactivation coopère quant à elle avec un organe qui, selon sa position définit :
- une première position de la bascule dans laquelle celle-ci maintient ledit support dans une position prédéterminée de sorte que, lors de l'actionnement du levier de commande, le levier d'actionnement prend appui sur ladite surface d'appui pour activer la fonction ; et
- une deuxième position de la bascule dans laquelle celle-ci libère ledit support rendant ainsi inopérant l'actionnement dudit levier de commande.

Avantageusement, la bascule d'inactivation coopère avec ledit organe au moyen d'une portion d'appui, telle qu'un bec ou un palpeur, en appui contre ledit organe.

L'invention concerne également une pièce d'horlogerie telle qu'une montre-bracelet, une montre de poche, une pendule ou une pendulette comprenant un mécanisme horloger comprenant une fonction et caractérisée en ce qu'elle comprend un tel dispositif horloger permettant de rendre inopérant l'actionnement du levier de commande de cette fonction.

Dans le cadre de la présente invention, l'inactivation de fonction peut être :
- automatique, c'est-à-dire être enclenchée dès lors que certaines conditions prédéfinies ne sont pas respectées, ainsi, le dispositif selon l'invention pourra, par exemple, empêcher l'activation d'une fonction de réveil lorsque le barillet de sonnerie ne possède pas assez d'énergie ou empêcher le déclenchement d'une sonnerie à certaines heures prédéterminées ; ou
- volontaire, c'est-à-dire être enclenchée à tout moment, sur commande de l'utilisateur, par exemple pour inactiver le retentissement d'une sonnerie en vue d'une réunion.

Pour obtenir une inactivation automatique de la fonction on pourra typiquement utiliser un organe tel qu'une came destinée à être reliée cinématiquement au rouage de finissage du mécanisme horloger. Pour une inactivation volontaire, on pourra par exemple utiliser un organe tel qu'une roue à colonnes, destinée à être commandée par un utilisateur au moyen d'un bouton-poussoir ou autre actionneur.

Le dispositif horloger selon l'invention peut être utilisé pour limiter voire éliminer le risque de mauvaises manipulations par l'utilisateur d'une pièce d'horlogerie, ladite pièce d'horlogerie comprenant ainsi une fiabilité augmentée. Il peut également être utilisé pour inactiver volontairement, à tout moment, certaines fonctions d'une pièce d'horlogerie et améliore ainsi le confort de son l'utilisateur.

L'utilisation d'un support mobile comprenant une surface d'appui à la fois essentielle à l'activation de la fonction et escamotable offre de nombreuses possibilités et une grande liberté quant à l'agencement des pièces constituant le dispositif. Les positions des centres de pivotement des différents éléments pivotants du dispositif selon l'invention que sont le levier de commande, la bascule d'inactivation, le support mobile et le levier d'actionnement, ainsi que des zones de coopération entre ces différents éléments et leurs dimensions, peuvent être adaptées à l'espace disponible et aux forces mises en jeu (angles de rotation et bras de levier).

D'autres caractéristiques et avantages de la présente invention apparaîtront à la lecture de la description détaillée suivante faite en référence aux dessins annexés dans lesquels :
- les figures 1a à 1d illustrent, en vue de dessus, un dispositif selon un premier mode de réalisation de l'invention dans différentes configurations ;
- la figure 2 illustre, en vue de dessus et par transparence, un exemple de mécanisme horloger comprenant un dispositif selon le premier mode de réalisation de l'invention ;
- les figures 3a à 3d illustrent, en vue de dessus et par transparence, le mécanisme représenté à la figure 2 dans des états successifs lors du passage du quantième trente-et-un d'un mois au quantième un du mois suivant ;
- les figures 4a à 4c illustrent, en vue de dessus et par transparence, le mécanisme représenté à la figure 2 dans des états successifs lors d'une correction du mois en cours lorsque le quantième est le 1er ;
- les figures 5a à 5d illustrent, en vue de dessus et par transparence, le mécanisme représenté à la figure 2 dans des états successifs lors d'une tentative de correction du mois en cours lorsque le quantième est différent du premier.

En référence aux figures 1a à 1d, un dispositif horloger 1 selon un premier mode de réalisation l'invention comprend :
- un levier de commande 2, apte à se déplacer, typiquement suite à son actionnement par un utilisateur, entre une position de repos (P_{REP}) illustrée aux figures 1a et 1c et une position d'activation (P_{ACT}) illustrée aux figures 1b et 1d, par pivotement d'un angle α1 autour d'un axe de rotation A1, le levier de commande 2 étant destiné à commander une fonction d'un mécanisme horloger, et
- une bascule d'inactivation 4 apte à rendre inopérant l'actionnement dudit levier de commande 2 dans certaines conditions.

Dans l'exemple illustré, la fonction selon l'invention est activée par pivotement d'une bascule de déclenchement 3 d'une première position dite « de repos », illustrée aux figures 1a, 1c et 1d, vers une seconde position dite « d'activation », illustrée à la figure 1b. Le pivotement de la position de repos vers la position d'activation se fait typiquement contre une force de rappel élastique F_{R}, illustrée schématiquement aux figures 1a à 1d.

Le dispositif 1 comprend également un levier d'actionnement 5 monté libre en rotation autour d'un axe de rotation A2 sur le levier de commande 2. Il comprend dans sa partie avant un bec 5a et dans sa partie arrière une fourchette définissant deux bras 5b et 5c.

Le levier d'actionnement 5 est destiné à actionner avec sa partie avant 5a la bascule de déclenchement 3 (activant ainsi la fonction associée) lors de l'actionnement du levier de commande 2, en prenant appui avec le bras 5b de sa partie arrière sur une goupille 6a pour pivoter d'un angle a2, comme illustré à la figure 1b. L'agencement des centres de pivotement du levier de commande 2 et du levier d'actionnement 5 est particulièrement avantageux en ce qu'il permet de créer un effet de levier pour amplifier l'angle de pivotement entre l'entrée (angle α1) et la sortie (angle α2). Cela est illustré à la figure 1b.

La goupille 6a constitue une surface d'appui d'un support mobile 6 appartenant au dispositif 1 et monté libre en rotation autour d'un axe de rotation. Il s'agit typiquement de l'axe A1 défini précédemment. Elle est agencée entre les deux bras 5b, 5c de la fourchette. Elle peut prendre toute forme appropriée, peut être solidarisée du support 6 ou constituer avec lui un ensemble monobloc.

Comme illustré aux figures 1a à 1d, la bascule d'inactivation 4, montée pivotante autour d'un axe de rotation A3, comporte un palpeur 4a coopérant avec une came 7 dont la forme définit deux positions possibles pour la bascule d'inactivation 4. Dans l'exemple illustré, la came 7 est solidaire en rotation d'une étoile de quantième 8 à trente-et-une dents et comporte un secteur saillant 7a faisant face au palpeur 4a chaque premier quantième du mois (figures 1a et 1b) et un secteur circulaire 7b faisant face au palpeur 4a les autres quantièmes du mois (figures 1c et 1d). Une graduation 8a associée à un index 8b permettent d'identifier le quantième du mois en cours.

Dans une première position de la bascule d'inactivation 4 appelée « position active » et illustrée aux figures 1a et 1b, dans laquelle le palpeur 4a fait face audit secteur saillant 7a, un téton 4b de la bascule d'inactivation 4 coopère avec le support 6 de manière à le maintenir dans une position prédéterminée illustrée aux figures 1a et 1b.

Dans cette configuration, lorsque le levier de commande 2 est actionné par l'utilisateur (passage de la position de repos (P_{REP}) à la position active (P_{ACT})), le bras 5b du levier d'actionnement 5 prend appui sur la surface d'appui 6a du support mobile 6 et son bec 5a exerce une force faisant pivoter la bascule de déclenchement 3 vers sa position d'activation, contre la force de rappel élastique F_{R}, comme illustré à la figure 1b. Lorsque l'utilisateur relâche le levier de commande 2 à partir de cette position, la bascule de déclenchement 3, ledit levier de commande 2 et le levier d'actionnement 5 qu'il porte reprennent leur position de repos illustrée à la figure 1a sous l'effet de ladite force de rappel F_{R}.

Dans une deuxième position de la bascule d'inactivation 4 appelée « position d'inactivation » et illustrée aux figures 1c et 1d, le téton 4b ne maintient plus le support 6 dans ladite position prédéterminée. Ainsi, dans cette configuration, lorsque le levier de commande 2 est actionné par l'utilisateur (passage de la position de repos (P_{REP}) à la position active (P_{ACT})), le levier d'actionnement 5 ne peut pas prendre appui sur la surface d'appui 6a du support 6 pour vaincre la force de rappel F_{R} à laquelle la bascule de déclenchement 3 est soumise. Au contraire, il pousse cette surface d'appui 6a, entraîne le pivotement du support 6 dans le sens horaire et n'a aucun effet sur la bascule de déclenchement 3. L'actionnement du levier de commande 2 est donc inopérant sur la fonction. Ce comportement est illustré aux figures 1c et 1d. La fourchette 5b, 5c permet le retour du support 6 dans ladite position prédéterminée.

Ainsi, le dispositif 1 permet, en fonction de la position de la bascule d'inactivation 4, de rendre opérant ou inopérant l'actionnement du levier de commande 2 sur la fonction.

La position de la bascule 4 est définie de manière automatique au moyen de la came 7 indicative du quantième du mois, sa position relative étant définie par l'étoile de quantième 8. Elle autorise l'activation de la fonction uniquement lorsque le quantième indique « un ». Cependant, il est clair que cette came pourrait être remplacée par une came de forme différente, comportant un nombre et/ou une répartition des « secteurs saillants » différents. Elle pourrait aussi être associée à un organe d'un mécanisme horloger différent d'une étoile de quantième, par exemple à une étoile de sept indicative du jour de la semaine ou à un indicateur de l'état de charge d'un barillet. Ainsi, on pourrait grâce à un dispositif selon le premier mode de réalisation de l'invention, n'autoriser l'activation d'une fonction que certains jours de la semaine ou uniquement lorsque que le barillet présente une réserve de marche suffisante.

La figure 2 illustre 1 une partie d'un mécanisme 100 d'une pièce d'horlogerie comprenant une fonction de calendrier et dont le manuel préconise la correction du mois uniquement lorsque le quantième est réglé sur « un ».

Ce mécanisme 100 comprend un levier de commande 102 pour la correction du mois ainsi qu'un dispositif selon le premier mode de réalisation de l'invention apte à rendre inopérant l'actionnement dudit levier de commande 102 lorsque le quantième du mois est différent du premier, conformément aux instructions du manuel.

En référence à la figure 2, ce mécanisme 100 comprend une étoile des mois 110, une étoile de quantième 108 solidaire en rotation d'une came escargot 109 constituant une première came de quantième et d'une came d'inactivation 107 constituant une seconde came de quantième.

La came escargot 109 coopère avec une bascule de déclenchement 103, pivotée autour d'un axe de rotation O. Cette dernière comporte un palpeur de quantième 103a et est soumise à l'action d'un organe élastique 111 tendant à maintenir le palpeur de quantième 103a en contact avec la périphérie de la came escargot 109.

La came escargot 109 est indexée sur l'étoile de quantième 108 et positionnée par rapport au palpeur de quantième 103a de la bascule de déclenchement 103 de manière à ce que ce palpeur 103a tombe de la partie haute 109a de la came escargot 109 sur la partie basse 109b de cette came 109 lorsque l'étoile de quantième 108 passe de la position qu'elle occupe le trente-et-un du mois à celle qu'elle occupe le premier jour du mois suivant.

La bascule de déclenchement 103 porte un cliquet 103b apte à pivoter par rapport à elle autour d'un axe de rotation. Ce cliquet 103b comprend un ressort de rappel élastique tendant à le faire pivoter dans le sens anti-horaire par rapport à la bascule de déclenchement 103. Une goupille 103c portée par la bascule de déclenchement 103 limite le pivotement du cliquet 103b par rapport à ladite bascule 103.

Enfin, la bascule de déclenchement 103 porte une butée anti double-saut 103d ayant pour fonction d'éviter un double-saut de l'étoile des mois 110 comme expliqué ci-après en référence aux figures 3a à 3d.

Comme illustré aux figures 3a à 3d, lorsque le quantième passe du trente-et-un au premier, la bascule de déclenchement 103 chute en pivotant dans le sens horaire autour de l'axe O. Son cliquet 103b entre en contact avec l'étoile 110 (figure 3b) et l'entraîne en rotation dans le sens anti-horaire. Une fois que la bascule 103 a atteint sa position extrême, illustrée à la figure 3c, l'étoile des mois 110, sous l'effet de son inertie, continue son pivotement. Celui-ci sera stoppé par la butée anti double-saut 103d, comme illustré à la figure 3d. Le sautoir de l'étoile des mois 110 vient ensuite la repositionner. La bascule de déclenchement 103 viendra pivoter dans le sens anti-horaire et décliqueter pour reprendre sa position sous l'effet de la rotation de la came escargot 109.

Afin de permettre à l'utilisateur de corriger le mois dans un tel mécanisme une première possibilité consisterait à venir agir par le biais d'un actionneur directement sur l'étoile des mois 110. Il faudrait alors venir écarter la bascule de déclenchement 103 de sorte que sa butée 103d ou son cliquet 103b n'empêche pas la rotation de l'étoile 110.

Une autre possibilité, celle choisie ici, consiste à utiliser la bascule de déclenchement 103 pour la fonction de correction de l'étoile des mois 110. Le fait que cela ne soit possible qu'en début de mois dans la mesure où la came escargot 109 empêche la bascule 103 d'interagir avec l'étoile des mois 110 en fin de mois, n'est pas une contrainte étant donné que l'on cherche à n'autoriser la correction du mois que lorsque le quantième est le premier.

Comme indiqué précédemment, le mécanisme 100 comprend également un dispositif selon le premier mode de réalisation de l'invention.

Ce dispositif est conforme à celui 1 décrit en référence aux figures 1a à 1d. Les références 102, 104, 104a, 104b, 105, 105a, 105b, 105c, 106, 106a, 106c, 107, 107a et 108 correspondants respectivement aux références 2, 4, 4a, 4b, 5, 5a, 5b, 5c, 6, 6a, 6c, 7, 7a et 8.

Ainsi, lorsque l'utilisateur actionne le levier de commande 102 et que le quantième du mois indique le un, le palpeur 104a de la bascule d'inactivation 104 est en appui contre le secteur saillant 107a de la came d'inactivation 107. La bascule d'inactivation 104 se trouve alors dans sa «position active », position dans laquelle elle coopère avec le support 106 de manière à le maintenir dans une position prédéterminée illustrée aux figures 4a à 4c. Dans cette configuration, lorsque le levier de commande 102 est actionné par l'utilisateur, le bras 105b du levier d'actionnement 105 prend appui sur la surface d'appui 106a du support mobile 106 et exerce avec son bec 105a une force sur un bras 103e de la bascule de déclenchement 103, la faisant ainsi pivoter vers une position d'activation illustrée à la figure 4b, contre la force de rappel élastique exercée par le ressort 111 (correspondant à la force F_{R} des figures 1a à 1d). A partir de cette position, lorsque l'utilisateur relâche le levier de commande 102, la bascule de déclenchement 103, le levier de commande 102 et le levier d'actionnement 105 qu'il porte reprennent leur position de repos sous l'effet de la force de rappel élastique exercée par le ressort 111. Le retour de la bascule de déclenchement 103 dans sa position de départ (celle illustrée à la figure 4a) provoque la rotation d'un pas de l'étoile des mois 110. Cela est illustré à la figure 4c. En fait, pour faire avancer d'un pas l'étoile des mois, le mécanisme mime la chute que subit la bascule de déclenchement 103 à chaque passage du quantième trente-et-un d'un mois au premier du mois suivant.

Lorsque l'utilisateur actionne le levier de commande 102 et que le quantième du mois indique n'importe quel quantième différent du premier, le palpeur 104a de la bascule d'inactivation 104 fait face au secteur circulaire 7b de la came d'inactivation 107 La bascule d'inactivation 104 se trouve alors dans sa « position d'inactivation » et le téton 104b ne maintient plus le support 106. Dans cette configuration, lorsque le levier de commande 102 est actionné par l'utilisateur, le levier d'actionnement 105 ne peut pas prendre appui sur la surface d'appui 106a du support 106 pour vaincre la force de rappel du ressort de rappel 111 à laquelle la bascule de déclenchement 3 est soumise. Au contraire, il entraîne le pivotement du support 106 dans le sens horaire et n'a aucun effet sur la bascule de déclenchement 103. L'actionnement du levier de commande 102 est donc inopérant sur la fonction. Ce comportement est illustré aux figures 5a à 5d.

Dans l'exemple illustré aux figures 2a à 5d, le support 106 comprend un plan incliné 106b orienté de sorte que, lorsque l'utilisateur fait pivoter le levier de commande 102 dans le sens horaire, le bras 105b de la fourchette du levier d'actionnement 105 appuie sur la goupille 106a et tend à faire pivoter le support 106 dans le sens horaire. Le plan incliné 106b de ce support 106 exerce alors une force tendant à faire pivoter la bascule d'inactivation 104 dans le sens antihoraire, poussant ainsi le palpeur 104a contre la came 107. Ainsi, lorsque la partie saillante 107a de la came 107 fait face au palpeur 104a, ce dernier vient en butée contre la partie saillante 107a ce qui bloque le pivotement du support 106. Sa goupille 106a peut ainsi jouer son rôle d'appui pour le bras 105b du levier d'actionnement 105, de manière à actionner la bascule de déclenchement 103 et à activer la fonction associée. Lorsque le palpeur 104a fait face à la portion circulaire 107b de la came 107, le pivotement dans le sens antihoraire de la bascule d'inactivation 104 est tel que le téton 104b qu'elle porte libère la rotation du support 106. Sa goupille 106a ne peut ainsi plus jouer son rôle d'appui pour le bras 105b du levier d'actionnement 105, de sorte que la fonction associée à l'actionnement de la bascule 103 n'est pas activée.

Dans des variantes du dispositif illustré aux figures, il serait possible d'ajouter un ressort agissant sur la bascule d'inactivation 104 pour pousser le palpeur 104a contre la came 107 ce qui limiterait les contraintes sur l'orientation du plan incliné 106c. En d'autres termes, le passage de la position active à la position d'inactivation de la bascule d'inactivation 104 peut aussi bien se faire à l'aide d'un ressort maintenant le palpeur 104a de la bascule 104 contre la came 107 qu'à l'aide du plan incliné 106c. Encore d'autres moyens sont envisageables.

Le dispositif selon le premier mode de l'invention autorise la correction du mois par actionnement du levier de commande 102 lorsque l'indicateur de quantième est réglé sur le premier et rend inopérant l'actionnement de ce levier de commande de correction 102 dès lors que l'indicateur du quantième indique un quantième différent du premier.

Les positions des centres de pivotement des différents organes pivotants du dispositif selon l'invention que sont le levier de commande 102, la bascule d'inactivation 104, le support mobile 106 et le levier d'actionnement 105, les positions des zones de coopération entre les différents organes ainsi que les dimensions de ces différents organes peuvent être adaptées à l'espace disponible et aux forces mises en jeu, offrant ainsi à l'horloger une grande liberté dans leur conception et agencement selon les contraintes que le dispositif selon l'invention présente une grande liberté d'agencement.

La description qui précède s'attache à décrire un mode de réalisation particulier à titre d'illustration non limitative, et l'invention n'est pas limitée à la mise en œuvre de certaines caractéristiques particulières qui viennent d'être décrites, comme par exemple la structure du mécanisme d'entraînement ou les formes représentées pour les différents constituants.

En particulier, on notera que si la possibilité de correction a été volontairement limitée au 1^{er} dans le mécanisme 100 illustré, le dispositif illustré aux figures 2 à 5d peut tout à fait être agencé de façon à permettre la correction jusqu'au dix du mois.

Plus généralement, le dispositif selon le premier mode de réalisation de l'invention peut être utilisé dans un mécanisme horloger différent du mécanisme 100 et permettre l'inactivation d'une fonction de correction autre qu'une correction de l'indicateur des mois d'un calendrier ou d'une fonction différente d'une fonction de correction. Il peut par exemple être utile pour empêcher l'activation d'une fonction de réveil lorsque le barillet de sonnerie ne possède pas assez d'énergie ou pour empêcher le déclenchement d'une sonnerie à certaines heures.

Dans les exemples précités, l'inactivation de fonction est automatique. Elle se produit dès lors que certaines conditions prédéfinies ne sont pas respectées. Cependant, il peut également être utile d'inactiver une fonction de manière volontaire. Cela peut consister, par exemple, à inactiver manuellement le retentissement d'une sonnerie pendant la nuit ou en vue d'une réunion.

Ainsi, un dispositif selon un second mode de réalisation de l'invention diffère du dispositif 1 selon le premier mode de réalisation de l'invention en ce que le passage de la bascule d'inactivation 4 de sa première à sa deuxième position est commandé manuellement, par exemple au moyen d'un bouton-poussoir associé à une roue à colonnes, ladite roue à colonne remplaçant la came 7 du premier mode de réalisation de l'invention. Le palpeur 4a de la bascule d'inactivation 4 du premier mode de réalisation de l'invention est quant à lui typiquement remplacé par un bec alternativement en appui contre une colonne de ladite roue à colonnes ou entre deux desdites colonnes de manière à définir deux positions possibles pour la bascule d'inactivation. Il présente les mêmes avantages que le dispositif 1 précité.

Sauf indication contraire et quel que soit le mode de réalisation considéré, tous les mouvements décrits sont définis relativement à un bâti portant le mécanisme horloger dans lequel est intégré le dispositif selon l'invention.

## Revendications

1. Dispositif horloger (1) comprenant un levier de commande (2 ; 102) destiné à commander une fonction d'un mécanisme horloger (100) et une bascule d'inactivation (4 ; 104) apte à rendre inopérant l'actionnement dudit levier de commande (2 ; 102), ledit dispositif (1) étant **caractérisé en ce qu'**il comprend en outre un levier d'actionnement (5 ; 105) monté libre en rotation sur le levier de commande (2 ; 102) et destiné à actionner ladite fonction en prenant appui sur une surface d'appui (6a ; 106) portée par un support mobile (6 ; 106) et **en ce que** ladite bascule d'inactivation (4 ; 104) coopère avec un organe (7 ; 107) qui, selon sa position, définit :
- une première position de ladite bascule (4 ; 104) dans laquelle celle-ci maintient ledit support (6 ; 106) dans une position prédéterminée de sorte que, lors de l'actionnement du levier de commande (2 ; 102), le levier d'actionnement (5 ; 105) prend appui sur ladite surface d'appui (6a ; 106a) pour activer la fonction ; et
- une deuxième position de ladite bascule (4 ; 104) dans laquelle celle-ci libère ledit support (6 ; 106) rendant ainsi inopérant l'actionnement dudit levier de commande (2 ; 102).

2. Dispositif (1) selon la revendication 1, **caractérisé en ce que** ladite bascule d'inactivation (4 ; 104) comporte une portion d'appui (4a ; 104), telle qu'un bec ou un palpeur, en appui contre ledit organe (7 ; 107).

3. Dispositif (1) selon la revendication 1 ou 2, **caractérisé en ce que** la bascule d'inactivation (4 ; 104) comprend un téton (4b ; 104b) agencé pour maintenir le support (6 ; 106) dans ladite position prédéterminée lorsqu'elle se trouve dans ladite deuxième position.

4. Dispositif (1) selon l'une des revendications 1 à 3, **caractérisé en ce que** ladite surface d'appui est constituée par une goupille (6a ; 106a) et **en ce que** le levier d'actionnement (5 ; 105) comprend deux bras (5b, 5c ; 105b, 105c) entre lesquels se trouve ladite goupille (6a ; 106a) quelle que soit la position du support (6 ; 106)

5. Dispositif (1) selon l'une des revendications 1 à 4, **caractérisé en ce que**, lorsque la bascule d'inactivation (4 ; 104) est dans la première desdites positions et que le levier de commande (2 ; 102) est actionné, le levier d'actionnement (5 ; 105) active la fonction contre une force de rappel élastique (F_{R} ; 111).

6. Dispositif selon l'une des revendications 2 à 5, **caractérisé en ce que** ledit organe est une came (7) et ladite portion d'appui est un palpeur (4a).

7. Dispositif selon l'une des revendications 2 à 5, **caractérisé en ce que** ledit organe est une roue à colonnes.

8. Pièce d'horlogerie comprenant un mécanisme horloger (100) comprenant une fonction et **caractérisée en ce qu'**elle comprend un dispositif (1) selon l'une des revendications 1 à 7 permettant de rendre inopérant l'actionnement du levier de commande (2) de cette fonction.

9. Pièce d'horlogerie selon la revendication 8, **caractérisée en ce que** la position de l'organe (7) est définie de manière automatique.

10. Pièce d'horlogerie selon la revendication 9, **caractérisée en ce que** ledit organe comprend une came (7) reliée cinématiquement au rouage de finissage de ladite pièce d'horlogerie et **en ce que** ladite portion d'appui est un palpeur (4a).

11. Pièce d'horlogerie selon la revendication 10, **caractérisée en ce que** ledit mécanisme (100) comprend une étoile de douze solidaire en rotation d'un indicateur des mois et une étoile de quantièmes (8) ; **en ce que** ladite fonction est une fonction de correction de l'indicateur des mois ; et **en ce que** ladite came (7) est solidaire en rotation de l'étoile des quantièmes (8).

12. Pièce d'horlogerie selon la revendication 8, **caractérisée en ce que** la position dudit organe est définie de manière volontaire, ledit organe étant typiquement une roue à colonnes dont la position peut être commandée par l'utilisateur depuis l'extérieur de la boîte.

13. Utilisation d'un dispositif selon l'une des revendications 1 à 7 pour rendre inopérant l'actionnement d'un levier de commande d'une fonction de correction d'un indicateur des mois d'un mécanisme horloger à calendrier lorsque l'indicateur des quantièmes indique un quantième différent de « un ».
